# EUROPÄISCHE PATENTSCHRIFT

(11) **EP 1 740 393 B1**
(45) Veröffentlichungstag und Bekanntmachung des Hinweises auf die Patenterteilung: **25.07.2007**
(21) Anmeldenummer: 05731748.9
(22) Anmeldetag: 21.04.2005
(51) Int. Cl.: B42D 15/00, B41M 3/10

(54) **SICHERHEITSMERKMAL FÜR DATENTRÄGER, ENTSPRECHENDER DATENTRÄGER UND VERFAHREN ZUR HERSTELLUNG EINES SICHERHEITSMERKMALS**
SECURITY MARK FOR A DATA CARRIER, CORRESPONDING DATA CARRIER AND METHOD FOR THE PRODUCTION OF A SECURITY MARK
CARACTERISTIQUE DE SECURITE POUR UN SUPPORT DE DONNEES, SUPPORT DE DONNEES CORRESPONDANT ET PROCEDE POUR PRODUIRE UNE CARACTERISTIQUE DE SECURITE

(30) Priorität: 27.04.2004 DE 102004020347
(43) Veröffentlichungstag der Anmeldung: 10.01.2007
(73) Patentinhaber: Bundesdruckerei GmbH, 10969 Berlin (DE)
(72) Erfinder: DEICHSEL, Andreas, 10627 Berlin (DE); MUTH, Oliver, 12277 Berlin (DE); PAESCHKE, Manfred, 16352 Basdorf (DE)
(74) Vertreter: KEIL & SCHAAFHAUSEN Patentanwälte
(86) Internationale Anmeldenummer: PCT/EP2005/051768
(87) Internationale Veröffentlichungsnummer: WO 2005/105476

(56) Entgegenhaltungen:
- EP-A- 0 540 455
- WO-A-00/45344
- WO-A-20/04008397
- GB-A- 1 286 309

## Beschreibung

Die Erfindung betrifft ein Sicherheitsmerkmal für Datenträger nach dem Oberbegriff des Anspruchs 1. Die Erfindung betrifft weiterhin einen entsprechenden Datenträger und ein Verfahren zur Herstellung eines derartigen Sicherheitsmerkmals bzw. eines derartigen Teiles eines Sicherheitsmerkmals nach dem Oberbegriff der weiteren unabhängigen Ansprüche.

Mit Datenträger werden in der vorliegenden Anmeldung Wert- und Sicherheitsdokumente wie beispielsweise Banknoten, Ausweise, Reisepässe, Scheckformulare, Eintrittskarten, Tickets, Bons oder andere Wert- und Sicherheitsdokumente zusammengefasst. Ein Sicherheitsmerkmal für derartige Datenträger erlaubt es, festzustellen, ob der Datenträger echt oder gefälscht ist.

Wasserzeichen sind altbekannte und weit verbreitete Sicherheitsmerkmale für Datenträger, hergestellt aus Papier. Als Wasserzeichen wird ein Bereich auf einem Datenträger bezeichnet, der beim Hindurchsehen durch den Datenträger gegen das Licht oder gegen eine zur Farbe des Datenträgers kontrastreiche Fläche dem Betrachter eine Information offenbart. Die Information ist nicht so deutlich sichtbar, wenn der Datenträger gegen eine weniger kontrastreiche Fläche oder entgegengesetzt zum Licht betrachtet wird.

Als Informationen werden Bilder oder Muster oder Buchstaben oder Text oder Ziffern oder Zahlen oder Kombinationen aus diesen Elementen angesehen. Informationen in Sicherheitsmerkmalen werden vom Benutzer oder von einer Prüfvorrichtung gelesen. Der Benutzer oder die Vorrichtung bestimmt anhand des Informationsinhalts, ob der Datenträger echt oder gefälscht ist.

Der mit Sicherheitsmerkmalen beschäftigte Fachmann unterscheidet echte Wasserzeichen und sogenannte chemische oder Pseudo-Wasserzeichen.

Konventionell werden Wasserzeichen durch Erhebungen in einem Sieb durch Prägung im noch nassen Papierbrei erzeugt, so dass das Papier an dieser Stelle dünner und damit transparenter wird. Diese Form der Markierung wird seit dem Mittelalter benutzt, um die Authentizität von Papieren zu belegen, da die derartige Wasserzeichen nur originär bei der Herstellung des Papiers einbringbar sind. Der Fertigungsaufwand für derartige Papiere ist sehr hoch.

Dem gegenüber werden bei sogenannten chemischen oder künstlichen Wasserzeichen chemische Substanzen während der Papierherstellung oder nach Abschluss des Trägerherstellungsverfahren zugegeben, welche die Transparenz des Trägers verändern. Vielen Verfahren liegt zunächst die Imprägnierung des Papiers mit reaktiven Substanzen zugrunde, welche durch eine entsprechende Nachbehandlung zu einer erhöhten Transparenz oder auch zu einer erhöhten Opazität (englisch: opaque-shadow-watermark) führt.

In der Druckschrift EP 0 203 499 B1 ist ein Verfahren zur Herstellung eines chemischen Wasserzeichens und ein entsprechendes Sicherheitsmerkmal beschrieben. Während der Papierherstellung wird der Masse ein wärmeempfindliches Material, beispielsweise ein Polyethylen-Polymer zugegeben. Nach der Fertigstellung des Papiers wird eine wärmebeaufschlagte Matrize oder ein wärmebeaufschlagter Stempel an den Stellen, an denen die Transparenz des Papiers geändert werden soll, auf die Masse gedrückt. Hierbei wird darauf hingewiesen, dass der Druck, mit dem die Matrize oder der Stempel auf das Papier gedrückt wird, sehr gering sein soll, um stärkere Einkerbungen auf der Oberfläche des Papiers zu vermeiden.

Aus der Druckschrift US 3,985,927 ist ein Verfahren zur Herstellung von chemischen Wasserzeichen bekannt, bei welchem die das Wasserzeichen erzeugende Substanz mittels eines Stempels auf das Papier übertragen und anschließend mittels ultravioletter Strahlung behandelt wird. Die Druckschrift US 6,358,596 B1 beschreibt ein Verfahren, bei dem mittels Kalandern oder Prägematrizen die Oberfläche eines getränkten Substrats zur Erzeugung des Wasserzeichens komprimiert wird. In den Bereichen, in denen eine Behandlung mittels Kalander oder Prägematrize erfolgt, ist eine Substanz vorhanden, die die Transparenz des Substrates erhöht. Es erfolgt eine Nachbehandlung mittels elektromagnetischer Strahlung oder thermisch.

Die Druckschrift US 6,630,055 B1 zeigt die Herstellung eines chemischen Wasserzeichens für Papier, wobei das chemische Wasserzeichen die Dichte, die Dicke oder die Transparenz des Papiers lokal verändert. Hierfür wird das Papiermaterial mit einer befeuchtenden Lösung behandelt, die beispielsweise mittels Ink Jet aufgebracht wird. Die Lösung ist vorzugsweise hydrophil oder polar. Nach dem Aufbringen der Lösung wird während eines Kalanderschrittes Druck und Wärme auf das mit der Lösung versehene Substrat appliziert.

Die Druckschrift EP 0 540 455 B1 zeigt einen Papierträger, der mit einer Druckschicht und einer darüber liegenden Kunststoffschicht versehen ist. In die Kunststoffschicht wird ein Relief für ein Hologramm oder Zylinderlinsen eingraviert. Als Kunststoffschicht ist ein Lack oder ein thermoplastisches Harz vorgesehen. Auch die Druckschrift US 4,933,120 beschreibt ein direkt auf ein Dokument aufgebrachtes Hologramm. Hierbei wird ein flüssiges Harz mittels Rollen auf die Oberfläche des Dokumentes übertragen, wobei gleichzeitig ein Relief erzeugt wird. Zur Härtung des Harzes wird auch in diesem Fall elektromagnetische Strahlung verwendet.

In der Druckschrift DE 197 29 908 A1 wird ein zweiteiliges Sicherheitsmerkmal für Datenträger beschrieben. Das Sicherheitsmerkmal besteht aus einem Fenster sowie einem zu verifizierenden Teil. Beide Teile des Sicherheitsmerkmals befinden sich in unterschiedlichen Bereichen des Datenträgers. Nach dem Übereinanderlegen von Fenster und zu verifizierendem Teil ergibt das Zusammenwirken der beiden Teile eine Aussage darüber, ob der Datenträger echt oder gefälscht ist. Ein derartiges Sicherheitsmerkmal wird auch als selbstverifizierendes Sicherheitsmerkmal bezeichnet, da zur Verifikation eine separate, auf dem gleichen oder einem anderen Datenträger vorgesehene Verifikationseinrichtung benötigt wird.

Die Druckschrift WO 00/45344A zeigt ein Sicherheitsmerkmal für Datenträger nach dem Oberbegriff des Anspruchs 1.

Der Erfindung liegt die Aufgabe zugrunde, Sicherheitsmerkmale mit besonders hoher Fälschungssicherheit, beispielsweise gegenüber dem Kopieren, anzugeben. Die Sicherheitsmerkmale sollen außerdem ohne großen Aufwand hergestellt werden können, wobei die Herstellung nicht in Verbindung mit der Herstellung des Trägers erfolgen soll, sondern dieser nachgeschaltet ist. Das erfindungsgemäße Sicherheitsmerkmal soll mit dem Träger eine Einheit bilden und nicht nur, z.B. mittels Aufkleben, mit diesem lediglich über eine Verbindung verbunden sein. Eine weitere Aufgabe besteht darin, besonders interessante und fälschungssichere Fenster für selbst verifizierende Sicherheitsmerkmale zu realisieren.

Der Erfindung liegt die weitere Aufgabe zugrunde, entsprechende Datenträger mit erfindungsgemäßen Sicherheitsmerkmalen und einfache und kostengünstige Verfahren zur Herstellung derartiger Sicherheitsmerkmale anzugeben.

Die Aufgabe wird erfindungsgemäß durch ein Sicherheitsmerkmal gelöst, welches in einem Bereich, welcher mit der transparenzändernden Substanz versehen ist, zusätzlich ein Oberflächenrelief aufweist, wobei durch das Oberflächenrelief mindestens eine zweite Information oder ein optisch wirksames Verifikationselement dargestellt ist. Die Aufgabe wird des weiteren durch einen Datenträger gelöst, welcher ein erfindungsgemäßes Sicherheitsmerkmal enthält. Die Aufgabe wird außerdem durch ein erfindungsgemäßes Verfahren zur Herstellung eines Sicherheitsmerkmals gelöst, wobei nach der Applikation einer zur Transparenzänderung vorgesehenen und aushärtbaren Substanz auf einen Bereich im Volumen des Trägers mindestens Teile des Bereichs mit einer Prägung versehen werden und gleichzeitig das Aushärten der Substanz zur Transparenzänderung in dem Bereich erfolgt, wobei mittels der durch die Substanz erzeugten Transparenzänderung in dem Bereich mindestens eine erste Information und mittels der Prägung mindestens eine zweite Information oder ein optisch wirksames Verifikationselement dargestellt werden.

Bevorzugte Ausführungsbeispiele der Erfindung sind in abhängigen Ansprüchen dargestellt.

Besonders vorteilhaft ist es, wenn der Träger mindestens teilweise aus Cellulose besteht. Hierdurch ist die Beeinflussung der Transparenz des Trägers besonders ausgeprägt. Der gleiche Vorteil wird erreicht, wenn der Anteil an Titandioxid als Füllstoff beeinflusst wird.

Es ist weiterhin vorteilhaft, mindestens in einem Teil des Bereichs die mittlere Ausdehnung einer bestimmten, fest vorgegebenen Transparenzänderung groß gegen die mittlere Ausdehnung einer bestimmten, fest vorgegebenen Reliefhöhenänderung im Bereich zu wählen. Die durch das Relief dargestellte zweite Information wird somit besser sichtbar.

Besonders intensiv sichtbar sind die Transparenzänderungen, wenn sie bis in eine Tiefe von mindestens 50 µm in das Volumen des Trägers reichen.

Zusätzlich kann der Bereich mit der Transparenzänderung und dem Oberflächenrelief noch eine Lackschicht zum Schutz des Oberflächenreliefs aufweisen. Ebenfalls zusätzlich können in dem Träger oder in der Substanz, die zur Transparenzänderung vorgesehen ist, Pigmente angeordnet sein, die farbig sind oder bei Bestrahlung mit elektromagnetischer Strahlung lumineszieren. Hierdurch wird eine noch höhere Fälschungssicherheit gewährleistet und/oder die Realisierung eines ansprechenderen Designs ist möglich.

Eine besonders bevorzugte Ausführungsform der Erfindung betrifft die Gestaltung des Oberflächenreliefs derart, dass durch das Relief in der Art eines Prägehologramms das Licht so von der Oberflächenstruktur gebeugt wird, dass bei der Interferenz des gebeugten Lichts in Reflexion oder Transmission ein Bild, nämlich ein Hologramm, erzeugt wird. Eine derartige Ausführungsform erzeugt ein besonders fälschungssicheres Sicherheitsmerkmal, das zudem auch von dem ungeübten Benutzer im Design besonders geschätzt und leicht verifizierbar ist.

Im Falle eines zweiteiligen, selbstverifizierbaren Sicherheitsmerkmals wird die Oberflächenstruktur bevorzugt als Linsenstruktur gestaltet, wobei die Linsenstruktur zur Verifikation des zweiten Teils des Sicherheitsmerkmals dient, der auf dem gleichen oder einem anderen Träger angeordnet ist. Die Linsenstruktur ist einfach herstellbar.

Die Erfindung wird nachfolgend anhand von Ausführungsbeispielen näher erläutert, die in Zeichnungen dargestellt sind. Den Ausführungsbeispielen sind auch weitere Vorteile der Erfindung zu entnehmen. Es zeigen
- Figur 1: einen erfindungsgemäßen Datenträger mit einem erfindungsgemäßen Sicherheitsmerkmal in einer Ansicht von oben (schematisch),
- Figur 2: einen erfindungsgemäßen Datenträger und ein erfindungsgemäßes Sicherheitsmerkmal in einem Querschnitt entlang der Linie A-A (schematisch),
- Figur 3: ein erfindungsgemäßes Herstellungsverfahren anhand von Querschnitten durch den Datenträger und das Werkzeug (schematisch) und
- Figur 4: Ausschnitte aus einem erfindungsgemäßen Sicherheitsmerkmal (schematisch).

Figur 1 zeigt einen erfindungsgemäßen Datenträger, der einen Träger 1 aufweist. Der Träger 1 ist ein blattartiger Gegenstand, der in dem hier dargestellten Ausführungsbeispiel eine Rechteckform und eine Dicke von einigen Mikrometer bis zu einigen Millimeter aufweist. Vorzugsweise hat der Träger eine Dicke von etwa 20 µm bis 900 µm. Der Träger 1 weist eine Reihe von Sicherheitsmerkmalen auf, beispielsweise aufgedruckte Buchstaben, die mit der Bezugsziffer 3 versehen sind. In dem Bereich 5 ist der Träger 1 mit einer nachträglich aufgebrachten und aushärtbaren Substanz versehen, die die Transparenz des Datenträgers 1 in diesem Bereich verändert. In dem Bereich ist also ein chemisches Wasserzeichen vorgesehen. In dem hier dargestellten Ausführungsbeispiel wird durch die Transparenzänderung im Bereich 5 die Zahl "10" und ein Karomuster dargestellt, wobei die unterschiedlichen Grautöne eine unterschiedliche Transparenz veranschaulichen sollen. Beispielsweise sind die hellgrau schattierten Bereiche, die die Ziffern "1" und "0" und die Berandungen der Karos bilden, im Vergleich zu den übrigen, weiß dargestellten Flächen des Bereichs 5 mit einer geringen Transparenz ausgestattet als die hier dargestellten weißen Bereiche oder umgekehrt. In anderen Ausführungsbeispielen können im Bereich 5 durch die Substanz auch andere erste Informationen dargestellt sein.

Der Bereich 5 weist in den dunkel schraffierten Bereichen ein Oberflächenrelief 7 auf, durch das mindestens eine zweite Information dargestellt ist. Die Reliefstrukturen sind beispielsweise Mikroprägungen, die Hologramme, diffraktive Strukturen oder in einem weiteren bevorzugten Ausführungsbeispiel sogenannte Kinegramme bilden. Kinegramme sind Hologramme, bei denen bei einer Bewegung des Trägers eine scheinbare Bewegung eines Elements des Hologramms sichtbar wird. In einem weiteren Ausführungsbeispiel können die Prägungen auch in Form von Mikro-Zylinderlinsen, Fresnellinsen oder anderen optischen Mikrostrukturen vorliegen. Als optisch wirksame Mikrostrukturen kommen auch sägezahnartige Erhebungen und Vertiefungen in Frage, die beim Kippen des Trägers in unterschiedliche Raumrichtungen sichtbar werden.

Im in Figur 1 dargestellten Ausführungsbeispiel sind in dem rechteckigen Bereich mit Reliefstruktur 7 ein Prägehologramm realisiert. In dem Hologramm kann beispielsweise das Bild einer berühmten Komponisten dargestellt werden. In dem zweiten dunkel schraffierten Bereich mit Reliefstruktur 7 ist eine Matrix von 2 X 4 Buchstaben "a" angeordnet, auf deren Fläche einen Mikrorelief mit Sägezahnstruktur enthalten ist. Die Buchstaben sind beim Kippen des Trägers sichtbar. Ein derartiges Mikrorelief oder ein Hologramm wird auch optisch variables Merkmal (optical variable device) OVD genannt, da das Merkmal unter verschiedenen Blickrichtungen ein unterschiedliches Erscheinungsbild aufweist.

Alternativ zu dem anhand von Figur 1 dargestellten Sicherheitsmerkmal können auch beliebige andere zweite Informationen realisiert werden. Dabei ist es bevorzugt vorgesehen, dass sich mindestens Teile der ersten Information und Teile der zweiten Information einander entsprechen, so dass eine Redundanz vorliegt, die zu einer größeren Fälschungssicherheit führt.

Der Träger 1 besteht vorzugsweise aus einem Anteil Cellulose. Er kann in einem bevorzugten Ausführungsbeispiel Titandioxid als Füllstoff enthalten. Der Träger 1 kann des weiteren auch einen Anteil an Kunststoff, beispielsweise synthetische Binder in der Form von wässrigen Polymerdispersionen (zum Beispiel Polymere und Copolymere von verschiedenen Monomeren aus der Gruppe Styren, Butadien, Acrylester, Vinylacetat, Acrylnitril) enthalten. Die Cellulose kann aus Holz oder Baumwolle oder anderen cellulosehaltigen Naturstoffen gewonnen worden sein.

Figur 2 zeigt einen Schnitt durch den Datenträger 1 entlang der Richtung A-A. Deutlich zu erkennen ist, dass im Bereich 5 des Trägers 1 das Volumen des Trägers 1 mindestens teilweise durch die zur Transparenzänderung vorgesehene und aushärtbare Substanz durchtränkt ist. Eindringtiefen der Substanzen betragen beispielsweise mindestens 1 µm, vorzugsweise mindestens 50 µm.

An der Oberfläche des Trägers 1 sind Reliefs 7 ausgebildet, die die oben angegebenen Mikrostrukturen aufweisen.

In Figur 3 ist das Verfahren zur Herstellung eines Datenträgers mit einem erfindungsgemäßen Sicherheitsmerkmal dargestellt. Figur 3a zeigt als Ausgangspunkt den Träger 1, der in Rollen- oder Bogenform vorliegen kann. Der Träger besteht aus einem oben angegebenen Anteil aus Cellulose und ist beispielsweise ein Papierträger. Der Träger 1 kann außerdem einen oben angegebenen Kunststoff enthalten. Wenn Papier verwendet wird, so sollte dieses unkaschiert sein. Gegebenenfalls kann das Papier Titandioxid als Füllstoff aufweisen.

Im sich daran anschließenden Schritt wird das Papier mit einer reaktiven Mischung bedruckt. Als Druckverfahren kommen alle Druckverfahren in Betracht, nämlich Hoch- und Tiefdruck, Offsetdruck, Flexodruck oder insbesondere Digitaldruck, beispielsweise Tintenstrahldruck. Um das Eindringen der reaktiven Substanz in den Träger 1 zu ermöglichen, muss eine bestimmte Menge an reaktiver Substanz auf die Oberfläche aufgetragen werden. Derartige Mengen sollten sich im Bereich von 0,5 bis 50 g/m², vorzugsweise im Bereich von etwa kleiner als 5 g/m² bewegen.

In Figur 3b ist in einem Querschnitt schematisch dargestellt, dass der Träger 1 im Bereich 5 mit einer reaktiven und aushärtbaren Substanz versehen ist, die mindestens bis in eine Tiefe von 1 µm, vorzugsweise mindestens bis in eine Tiefe von 50 µm in den Träger 1 eingedrungen ist. Als derartige Substanz können thermisch härtende Harzmischungen (Beispiele siehe US 3,441,427), radikalisch-, kationisch- oder UV-härtende Substanzen (Beispiele siehe US 3,985,927, US 6,103,355, US 6,143,120 und US 6,358,596), Polyurethanmischungen (siehe DE 39 20 378), Substanzen mit speziellen Feststoffen und hochsiedenden Lösungsmitteln oder Weichmachern (siehe US 4,919,044) oder Cellulose-Lösungsmittel (beispielsweise N-Methylmorpholin-N-Monoxid (NMMO) verwendet werden. Die reaktiven Substanzen können mit Farbstoffen, luminiszierenden, thermochromen, elektrochromen oder fotochromen Pigmenten versehen werden. Hierdurch können dem erfindungsgemäßen Sicherheitsmerkmal weitere zu verifizierende Merkmale beigegeben werden. Beispielsweise könnte beim Vorhandensein von luminiszierenden Pigmenten im Bereich 5 zur Verifikation des Sicherheitsmerkmals zusätzlich das Vorhandensein der aus den lumineszierenden Pigmenten herrührenden Lumineszenz und die Wellenlänge der Lumineszenz überprüft werden. Als Anregung der Lumineszenz dient dabei elektromagnetische Strahlung, die beispielsweise mittels eines Lasers auf den Bereich 5 aufgebracht wird.

In Figur 3c ist schematisch der nächste Verfahrensschritt dargestellt. Der mit der reaktiven Substanz im Bereich 5 versehene Träger 1 wird zwischen einem Stempel 10 und einer Matrize 11 platziert, wobei die dem Träger 1 zugewandte Oberfläche des Stempels 10 ein Relief 13 aufweist. Stempel 10 und Matrize 11 werden in Richtung Träger 1 bewegt. Die Bewegungsrichtungen sind in Figur 3c durch Pfeile 15 gekennzeichnet. Nach dem Kontakt mit der Träger 1 wird durch den Stempel 10 ein Druck zwischen etwa 5 bis 100 bar, vorzugsweise von wenigen bar auf den Träger 1 im Bereich 5, d.h. in dem mit dem reaktiven Substanz versehenen Bereich ausgeübt. Dies führt dazu, dass durch das Relief 13 des Stempels 10 auf die Oberfläche des Trägers 1 in dem Bereich 5, in dem die reaktive Substanz im Volumen des Trägers 1 enthalten ist, ein Relief erzeugt wird, das dem Negativ des Stempelreliefs 13 entspricht.

In weiteren Ausführungsbeispielen kann auch nur der Stempel 10 in Richtung Träger 1 bewegt werden, während die Matrize 11 in Ruhe bleibt. Umgekehrt ist es auch möglich, den Stempel 10 in Ruhe zu belassen und die Matrize 11 in Richtung des Trägers 1 zu bewegen.

Während des Kontakts des Stempels 10 und der Matrize 11 mit dem Träger 1 erfolgt ein Wärmeübertrag und/oder eine Bestrahlung mit elektromagnetischer Strahlung. Diese elektromagnetische Strahlung kann beispielsweise durch den Stempel 10 und das Stempelrelief 13 und/oder die Matrize 11 hindurch erfolgen. Hierzu müssen gegebenenfalls der Stempel 10 und das Stempelrelief 13 und/oder die Matrize 11 so ausgebildet sein, dass sie für die entsprechende elektromagnetische Strahlung transparent sind. Die elektromagnetische Strahlung kann beispielsweise mittels eines Lasers der entsprechenden Wellenlänge oder einer Quecksilberdampflampe erzeugt werden. Durch den Wärmeeintrag und/oder die Bestrahlung mittels elektromagnetischer Strahlung wird eine Härtung und/oder Vernetzung der reaktiven Substanz im Bereich 5 erreicht, so dass zum einen die gewünschten Transparenzänderungen im Bereich 5 vorliegen, und die anhand von Figur 1 erläuterten Informationen im Bereich 5 sichtbar sind. Zum anderen wird durch das Stempelrelief 13 zumindest in Teilbereichen des Bereichs 5 das gewünschte Oberflächenrelief 7 erzeugt.

Das Stempelrelief 13 ist entsprechend der gewünschten ersten und zweiten Informationen gestaltet. Soll wie im Beispiel der Figur 1 nur in Teilbereichen des Bereichs 5 ein Mikrorelief, das beispielsweise ein Prägehologramm darstellt, realisiert werden, dann ist das Negativ dieses Mikroreliefs auch nur auf den entsprechenden Teilbereichen vorgesehen. Die übrige Oberfläche des Stempels 10, die in der Ausdehnung der Ausdehnung des Bereichs 5 entspricht, weist eine Ebene auf, die in dem Zustand, die Wärmeeinwirkung und/oder die elektromagnetische Bestrahlung stattfindet, mit den übrigen Bereichen des Bereichs 5 in Kontakt ist oder zumindest von ihnen nur einen geringen Abstand aufweist. So können auch auf die übrigen Bereiche des Bereichs 5 Wärme und/oder elektromagnetische Strahlung einwirken und entsprechend die Transparenzänderung zur Darstellung der ersten Information erzeugt werden. Die Gestaltung der ersten Information wird dabei durch das Druckmuster bestimmt.

Das Ergebnis des letzten Verfahrensschrittes ist in Figur 3d dargestellt. Es entspricht der Figur 2.

Das Oberflächenrelief 7 im Bereich 5 enthält mindestens eine zusätzliche Information, die zur Verifikation des Sicherheitsmerkmals im Bereich 5 verwendet werden kann. Um die gewünschten diffraktiven Mikrostrukturen zu erreichen, werden als Stempel 10 in einem bevorzugten Ausführungsbeispiel sogenannte Nickel-Shims verwendet. Ein derartiger Nickel-Shim ist, um den Wärmeeintrag zu erreichen, beheizbar ausgeführt. In einem weiteren Ausführungsbeispiel kann der Stempel 10 auch als Quarzglas-Shim ausgeführt sein, der sich dadurch auszeichnet, dass er für elektromagnetische Strahlung, beispielsweise UV-Strahlung, transparent ist und so die Behandlung des Bereiches 5 mit elektromagnetischer Strahlung ermöglicht.

Abschließend können in einem bevorzugten Ausführungsbeispiel die Mikrostrukturen mit einem geeigneten, transparenten Schutzlack versehen werden, der die Oberfläche des Trägers 1 gegen mechanische Einflüsse, insbesondere Abrieb, schützt. Als Beispiele für derartige Schutzlacke seien hier neben den konventionellen Schutzlacken insbesondere Kratzfestlacke "auf Nanobasis" genannt, welche auch im Automobilbau eingesetzt werden. Der nun vorliegende Bogen oder die Rolle aus dem Träger 1 mit dem erfindungsgemäßen Sicherheitsmerkmal wird nun wie üblich weiter verarbeitet. Der Träger 1 kann beispielsweise mit weiteren Bedruckungen oder aufgeklebten Sicherheitsmerkmalen versehen werden. Es kann sich außerdem ein Stanzschritt anschließen, der dazu dient, den Träger 1 mit den gewünschten Abmessungen zu versehen.

Im Folgenden sollen drei Beispiele des erfindungsgemäßen Verfahrens dargestellt werden.

Über ein flexographisches Druckwerk wird auf einen Träger 1 eine Mischung eines Melamin-Tränkharzes (Kauramin®-752, -753, -786 oder -787, BASF) eines Härters (Härter 527, 529 für Kauramin®- und Kaurit®-Tränkharze, BASF) sowie der Polymerdisperion Kauropal®-937, -938 bei einer Geschwindigkeit von 30 m/min gedruckt und diese in ein Hologramm-Prägewerkzeug geführt. Mittels eines beheizten Nickel-Shims werden bei Temperaturen von 50 - 200° C die diffraktiven Mikrostrukturen eingeprägt. Ein Papierrollenpuffer sorgt dafür, dass sich das Prägewerkzeug, bestehen aus Stempel und Matrize, und das Prägegut, der Träger 1, während der Prägung relativ zueinander in Ruhe befinden. Mit einem Walzenoffsetdruckwerk wird anschließend ein UV-härtender Kratzfestlack appliziert.

In einem weiteren Ausführungsbeispiel wird über ein Offsetdruckwerk eine Mischung von Bi- und Tri-funktionellen Acrylaten (z.B. SR-9003 und SR-415 der Fa. Sortomer, Laromer®-DPGDA, Laromer-LR 8863, BASF) mit einem Photoinitiator (Irgacure® 2020, Irgacure® 819, Darocure® 1173, Ciba) auf einen Papierbogen gedruckt und anschließend zum Prägewerkzeug mit Quarzglas-Shim überführt. Während der Prägung wird durch das Quarzglas hindurch UV-Strahlung mit einer Leistungsdichte von mehr als 150 W/cm² gestrahlt und der bedruckte Bereich 5 ausgehärtet. Mit einem Walzenoffsetdruckwerk wird anschließend ein UV-härtender Kratzfestlack appliziert.

Alternativ kann bei dem letzten Ausführungsbeispiel bereits beim Bedrucken des Bereiches 5 eine Beschichtung oder ein Lack mit hoher Kohäsion oder Kratzfestigkeit verwendet werden, so dass der Versiegelungsschritt eingespart wird.

In einem weiteren Ausführungsbeispiel wird auf den Bereich 5 des Trägers 1 über einen Tintenstrahldrucker eine Lösung von N-Methylmorpholin-N-Oxid (NMMO) in Wasser auf eine Papierbahn oder einen Papierbogen appliziert. Das Prägen erfolgt anschließend mit einem Nickel-Shim bei Temperaturen von kleiner 100° C. Anschließend wird der Bereich 5 mit einem Kratzfestlack versiegelt. Die Besonderheit dieses Ausführungsbeispiels besteht darin, dass wässrige Lösungen von NMMO Cellulose unter Aufweichung der Faserstruktur auflösen oder anlösen, so dass die Cellulose nahezu plastisch verformbar ist.

Anhand von Figur 4 soll nun noch auf das Verhältnis der Ausdehnungen der Transparenz- und Reliefhöhenänderung eingegangen werden. In Figur 4a wird ein Ausschnitt aus dem Bereich 5 gezeigt, in dem die Transparenzänderung schematisch durch grau schraffierte Bereiche dargestellt ist. Die Ausdehnung d1, in dem die Transparenzänderung in Richtung der Trägerfläche einen bestimmten, fest vorgegebenen Wert aufweist, ist mit einem Doppelpfeil eingezeichnet. Über die Weglänge d1 ändert sich die Transparenz von einem bestimmten, fest vorgegebenen hohen zu einem bestimmten, fest vorgegebenen niedrigen Wert. Die Werte werden beispielsweise als Wert der höchsten Transparenz bzw. als Wert der niedrigsten Transparenz in dem Bereich 5 festgelegt. Mittlere Ausdehnungen d1 im Bereich 5 können etwa 1 mm bis 100 mm, vorzugsweise 5 mm bis 30 mm betragen. In Figur 4b wird ein Ausschnitt des Reliefbereichs 7 in einer Ansicht von der Seite dargestellt. Es ist die Ausdehnung d2 in Richtung der Trägerfläche eingetragen, die eine bestimmte, fest vorgegebene Reliefhöhenänderung aufweist. Die Ausdehnung d2 beschreibt den Abstand zwischen einem Ort, in dem das Relief eine bestimmte, große Höhe aufweist und einem angrenzenden Ort, in dem das Relief eine vorgegebene geringe Höhe aufweist. Mögliche Ausdehnungen d2 betragen im Mittel etwa 0,05 bis 1 µm, vorzugsweise im Mittel etwa 0,2 µm bis 0,6 µm für Hologramme, Kinegramme und andere diffraktive Strukturen. Für andere, oben angegebene optische Mikrostrukturen beträgt die Ausdehnung d2 im Mittel etwa 1 µm bis 200 µm, vorzugsweise im Mittel etwa 50 µm bis 80 µm. Für eine gute Sichtbarkeit der durch das Relief 7 veranschaulichten zweiten Information ist es notwendig, dass die mittleren Ausdehnungen der Reliefhöhenänderung d2 klein sind gegen die mittleren Ausdehnungen der Transparenzänderungen d1.

## Patentansprüche

1. Sicherheitsmerkmal mit einem Träger (1), der einen Bereich (5) aufweist, in welchem durch eine nachträglich aufgebrachte und ausgehärtete Substanz Transparenzänderungen im Volumen des Trägers vorhanden sind, durch die mindestens eine erste Information dargestellt ist, wobei der Träger in mindestens einem Teil dieses Bereichs zusätzlich ein Oberflächenrelief (7) aufweist, **dadurch gekennzeichnet, dass** durch das Oberflächenrelief mindestens eine zweite Information oder ein optisch wirksames Verifikationselement dargestellt ist.

2. Sicherheitsmerkmal nach Anspruch 1, **dadurch gekennzeichnet, dass** der Träger (1) mindestens teilweise aus Cellulosefasern besteht.

3. Sicherheitsmerkmal nach einem der vorhergehenden Ansprüche, **dadurch gekennzeichnet, dass** mindestens in einem Teil des Bereichs (5) die mittlere Ausdehnung einer bestimmten, fest vorgegebenen Transparenzänderung (d1) groß ist gegen die mittlere Ausdehnung einer bestimmten, fest vorgegebenen Reliefhöhenänderung (d2) im Bereich.

4. Sicherheitsmerkmal nach einem der vorhergehenden Ansprüche, **dadurch gekennzeichnet, dass** die Transparenzänderungen im Träger (1) in dem Bereich (5) bis mindestens in eine Tiefe von 50 µm reicht.

5. Sicherheitsmerkmal nach einem der vorhergehenden Ansprüche, **dadurch gekennzeichnet, dass** das Sicherheitsmerkmal auf seiner Oberfläche eine schützende Lackschicht aufweist.

6. Sicherheitsmerkmal nach einem der vorhergehenden Ansprüche, **dadurch gekennzeichnet, dass** der Bereich (5) des Trägers (1) Pigmente aufweist, die bei elektromagnetischer Bestrahlung fluoreszieren.

7. Sicherheitsmerkmal nach einem der vorhergehenden Ansprüche, **dadurch gekennzeichnet, dass** das Oberflächenrelief mindestens in einem Teil des Bereichs (5) eine Prägehologrammstruktur aufweist.

8. Sicherheitsmerkmal nach einem der vorhergehenden Ansprüche, **dadurch gekennzeichnet, dass** das optisch wirksame Verifikationselement eine Linsenstruktur ist.

9. Datenträger mit einem Sicherheitsmerkmal nach einem der vorhergehenden Ansprüche.

10. Verfahren zur Herstellung eines Sicherheitsmerkmals auf einem Datenträger mit einem Träger (1), wobei eine zur Transparenzänderung vorgesehene und aushärtbare Substanz auf einen Bereich (5) des Trägers aufgebracht wird, wobei die Substanz in dem Bereich in das Volumen des Trägers eindringt, **dadurch gekennzeichnet, dass** mindestens Teile des Bereichs mit einer Prägung (7) versehen werden und gleichzeitig das Aushärten der Substanz und die durch die Substanz bewirkte Transparenzänderung in dem Bereich erfolgt, wobei mittels der durch die Substanz erzeugten Transparenzänderung in dem Bereich mindestens eine erste Information und mittels der Prägung mindestens eine zweite Information oder ein optisch wirksames Verifikationselement dargestellt werden.

11. Verfahren nach Anspruch 10, **dadurch gekennzeichnet, dass** das Aushärten mittels Wärmeeintrag oder elektromagnetischer Strahlung erfolgt.

12. Verfahren nach Anspruch 11, **dadurch gekennzeichnet, dass** zum Aushärten elektromagnetische Strahlung im UV-, IR- oder sichtbaren Wellenlängenbereich verwendet wird.

13. Verfahren nach einem der Ansprüche 10 bis 12, **dadurch gekennzeichnet, dass** die zur Transparenzänderung vorgesehene und aushärtbare Substanz aufgedruckt wird.

14. Verfahren nach einem der Ansprüche 10 bis 13, **dadurch gekennzeichnet, dass** als Substanz Harzmischungen oder Polyurethanmischungen aufgetragen werden.

## Claims

1. Security mark with a carrier (1), which has a region (5) in which through a substance that is subsequently applied and hardened, transparency modifications are present in the volume of the carrier, through which at least one first item of information is represented, wherein the carrier in at least one part of this region additionally has a surface relief (7),
**characterised in that** through the surface relief, at least one second item of information or an optically effective verification element is represented.

2. Security mark as claimed in claim 1, **characterised in that** the carrier (1) consists at least in part of cellulose fibres.

3. Security mark as claimed in one of the preceding claims, **characterised in that** at least in one part of the region (5), the average extension of a particular, prescribed transparency modification (d1) is large in relation to the average extension of a particular, prescribed change in relief height (d2) in the region.

4. Security mark as claimed in one of the preceding claims, **characterised in that** the transparency modifications in the carrier (1) in the region (5) reach a depth at least of 50 µm.

5. Security mark as claimed in one of the preceding claims, **characterised in that** the security mark has a protective lacquer layer on its surface.

6. Security mark as claimed in one of the preceding claims, **characterised in that** the region (5) of the carrier (1) has pigments that fluoresce when subjected to electromagnetic radiation.

7. Security mark as claimed in one of the preceding claims, **characterised in that** the surface relief at least in one part of the region (5) has an embossed hologram structure.

8. Security mark as claimed in one of the preceding claims, **characterised in that** the optically effective verification element is a lens structure.

9. Data carrier with a security mark as claimed in one of the preceding claims.

10. Method for the production of a security mark on a data carrier with a carrier (1), wherein a substance which is provided for transparency modification, and which can be hardened, is applied to a region (5) of the carrier, wherein the substance in the region penetrates into the volume of the carrier,
**characterised in that** at least parts of the region are equipped with an imprint (7), and at the same time the hardening of the substance and the transparency modification effected by the substance takes place in the region, wherein by means of the transparency modification brought about by the substance in the region at least one first item of information is represented, and by means of the imprinting at least one second item of information or optically effective verification element is represented.

11. Method as claimed in claim 10, **characterised in that** hardening takes place by means of the application of heat or electromagnetic radiation.

12. Method as claimed in claim 11, **characterised in that** for hardening, electromagnetic radiation in the UV, IR or visible wave range is used.

13. Method as claimed in one of the claims 10 to 12, **characterised in that** the substance which is provided for transparency modification, and which can be hardened, is imprinted.

14. Method as claimed in one of the claims 10 to 13, **characterised in that** as the substance, resinous compounds or polyurethane compounds are applied.

## Revendications

1. Caractéristique de sécurité avec un support (1) muni d'une zone (5) dans laquelle se trouvent des modifications de transparence dans le volume du support dues à une substance appliquée postérieurement et durcie, grâce auxquelles modifications au moins une première information est représentée, le support présentant en outre dans au moins une partie de cette zone un relief superficiel (7), **caractérisée en ce qu'**une deuxième information ou un élément de vérification optiquement actif est représenté par le relief superficiel.

2. Caractéristique de sécurité selon la revendication 1, **caractérisée en ce que** le support (1) se compose au moins partiellement de fibres de cellulose.

3. Caractéristique de sécurité selon l'une des revendications précédentes, **caractérisée en ce qu'**au moins dans une partie de la zone (5) l'étendue moyenne d'une certaine modification de transparence (d1) prédéfinie est grande par rapport à l'étendue moyenne d'une certaine modification de hauteur de relief (d2) prédéfinie.

4. Caractéristique de sécurité selon l'une des revendications précédentes, **caractérisée en ce que** les modifications de transparence dans le support (1) dans la zone (5) atteignent une profondeur d'au moins 50 µm.

5. Caractéristique de sécurité selon l'une des revendications précédentes, **caractérisée en ce que** la caractéristique de sécurité est munie sur sa surface d'une couche de vernis de protection.

6. Caractéristique de sécurité selon l'une des revendications précédentes, **caractérisée en ce que** la zone (5) du support (1) est munie de pigments qui fluorescent sous l'effet d'un rayonnement électromagnétique.

7. Caractéristique de sécurité selon l'une des revendications précédentes, **caractérisée en ce que** le relief superficiel est muni au moins dans une partie de la zone (5) d'une structure d'hologramme estampé.

8. Caractéristique de sécurité selon l'une des revendications précédentes, **caractérisée en ce que** l'élément de vérification optiquement actif est une structure de lentille.

9. Support de données avec une caractéristique de sécurité conforme à l'une des revendications précédentes.

10. Procédé de fabrication d'une caractéristique de sécurité sur un support de données avec un support (1), une substance prévue pour provoquer une modification de transparence et pouvant durcir étant appliquée sur une zone (5) du support, la substance pénétrant dans la zone dans le volume du support, **caractérisé en ce qu'**au moins des parties de la zone sont munies d'un estampage (7) et le durcissement de la substance se fait simultanément au changement de transparence causé par la substance, une première information étant représentée par le changement de transparence causée par la substance dans la zone et une deuxième information ou un élément de vérification optiquement actif étant représenté au moyen de l'estampage.

11. Procédé selon la revendication 10, **caractérisé en ce que** le durcissement est réalisé par apport de chaleur ou par rayonnement électromagnétique.

12. Procédé selon la revendication 11, **caractérisé en ce qu'**un rayonnement électromagnétique dans le domaine des longueurs d'onde UV, IR ou visibles est utilisé pour le durcissement.

13. Procédé selon l'une des revendications 10 à 12, **caractérisé en ce que** la substance prévue pour le changement de transparence et pouvant durcir est imprimée.

14. Procédé selon l'une des revendications 10 à 13, **caractérisé en ce qu'**on applique comme substance des mélanges de résines ou des mélanges de polyuréthane.
